# EUROPÄISCHE PATENTSCHRIFT

(11) **EP 2 207 929 B1**
(45) Veröffentlichungstag und Bekanntmachung des Hinweises auf die Patenterteilung: **12.07.2017**
(21) Anmeldenummer: 08804657.8
(22) Anmeldetag: 24.09.2008
(51) Int. Cl.: D06F 58/22, D06F 58/24

(54) **VERFAHREN ZUM BETREIBEN EINER SPÜLFLÜSSIGKEITSEINRICHTUNG IN EINEM HAUSGERÄT ZUR PFLEGE VON WÄSCHESTÜCKEN UND SPÜLFLÜSSIGKEITSEINRICHTUNG**
METHOD FOR OPERATING A RINSING LIQUID DEVICE IN A HOUSEHOLD APPLIANCE FOR CLEANING PIECES OF LAUNDRY, AND RINSING LIQUID DEVICE
PROCÉDÉ DE FONCTIONNEMENT D'UN DISPOSITIF À LIQUIDE DE RINÇAGE DANS UN APPAREIL MÉNAGER POUR L'ENTRETIEN DU LINGE ET DISPOSITIF À LIQUIDE DE RINÇAGE

(30) Priorität: 12.10.2007 DE 102007049060
(43) Veröffentlichungstag der Anmeldung: 21.07.2010
(73) Patentinhaber: BSH Hausgeräte GmbH, 81739 München (DE)
(72) Erfinder: GRUNERT, Klaus, 13465 Berlin (DE)
(86) Internationale Anmeldenummer: PCT/EP2008/062748
(87) Internationale Veröffentlichungsnummer: WO 2009/050003

(56) Entgegenhaltungen:
- EP-A- 0 731 204
- DE-A1- 3 321 245
- DE-A1- 3 738 031
- DE-A1-102007 016 074
- DE-C1- 10 002 742

## Beschreibung

Die Erfindung betrifft ein Verfahren zum Betreiben eines Hausgeräts zur Pflege von Wäschestücken umfassend eine Spülflüssigkeitseinrichtung, bei dem das während eines Pflegeprozesses erzeugte Kondensat als Spülflüssigkeit in einem Spülbehälter gesammelt wird und betriebsphasenspezifisch zum Entfernen von Flusen aus einem Wärmetauscher einer Wärmepumpe des Hausgeräts durch diesen geleitet wird. Des Weiteren betrifft die Erfindung ein Hausgerät zur Pflege von Wäschestücken mit einer entsprechenden Spülflüssigkeitseinrichtung.

Ein derartiges Verfahren und ein derartiges Hausgerät sind aus der DE 37 38 031 C2 bekannt. Das zum Spülen verwendete Kondensat wird anschließend durch eine Pumpe in einen hochgelegenen Kondensat-Sammelbehälter gepumpt. Stattdessen kann es auch in eine örtliche Abwasserleitung gefördert werden.

Es ist Aufgabe der vorliegenden Erfindung, ein Verfahren zum Betreiben einer Spülflüssigkeitseinrichtung sowie ein entsprechendes Hausgerät zur Pflege von Wäschestücken zu schaffen, bei welchem jeweils die Entsorgung der im Betrieb des Hausgeräts erzeugten Flüssigkeit situationsspezifisch verbessert erfolgen kann.

Diese Aufgabe wird durch ein Verfahren, welches die Merkmale nach Anspruch 1 aufweist, und ein Hausgerät, welche die Merkmale nach Anspruch 11 aufweist, gelöst.

Bei dem erfindungsgemäßen Verfahren zum Betreiben eines Hausgeräts zur Pflege von Wäschestücken umfassend eine Spülflüssigkeitseinrichtung, bei dem das während eines Pflegeprozesses erzeugte Kondensat als Spülflüssigkeit in einem Spülbehälter gesammelt wird und betriebsphasenspezifisch zum Entfernen von Flusen aus einem Wärmetauscher einer Wärmepumpe des Hausgeräts durch diesen geleitet wird. Abhängig von einer spezifischen Anschlussart der Spülflüssigkeitseinrichtung wird die durch den Wärmetauscher geleitete Spülflüssigkeit zur Flüssigkeitsentsorgung automatisch in einen Sammelbehälter der Spülflüssigkeitseinrichtung oder in ein externes Abwassersystem geleitet. Außerdem wird bei der ersten Inbetriebnahme der Spülflüssigkeitseinrichtung die Anschlussart initialisiert und in einer Steuereinheit der Einrichtung und des Hausgeräts gespeichert.

Abhängig vom Aufstellungsort und den damit verbundenen Umgebungsbedingungen kann die Spülflüssigkeitseinrichtung des Hausgeräts somit entweder mit einem externen Abwassersystem verbunden werden, wenn dies verfügbar und das Hausgerät entsprechend positioniert ist, oder es kann ein internes Sammeln der Spülflüssigkeit in der Spülflüssigkeitseinrichtung gewährleistet werden, wenn ein derartiger Anschluss an das Abwassersystem nicht möglich ist. Gerade bei einem Wäschetrockner oder Waschtrockner, welcher eine Wärmepumpe aufweist, kann mit einer derartigen Spülflüssigkeitseinrichtung ein hochflexibles Konzept zur Flüssigkeitsentsorgung ermöglicht werden.

Unter einer ersten Inbetriebnahme wird jeweils die Situation verstanden, wenn die Spülflüssigkeitseinrichtung und somit auch das Hausgerät an einem neuen spezifischen Ort aufgestellt wurde und dort in Betrieb genommen werden soll. Da bei diesem Zusammenhang prinzipiell zunächst immer zu klären ist, ob ein Anschluss an ein externes Abwassersystem möglich ist oder nicht, ist mit dem Abklären dieser Fragestellung auch dann festlegbar, wie die weitere Betriebsweise im Hinblick auf die Flüssigkeitsentsorgung vonstatten gehen soll. Dies ist dann vor dem Durchführen eines ersten Pflegeprozesses nach dem Aufstellen an einem neuen spezifischen Ort entsprechend zu initialisieren.

Vorzugsweise wird die Initialisierung durch eine spezifische Betätigung zumindest eines Bedienelements des Hausgeräts durchgeführt. Die Gerätesteuerung eines Hausgeräts enthält somit bei der ersten Inbetriebnahme eine Information über die vom Nutzer gewählte Anschlussart, wobei diese Information durch eine gleichzeitige oder nacheinander erfolgende spezifische Bedienung erfolgt. Diese Initialisierung bleibt so lange vorgegeben, bis die Anschlussart durch einen Nutzer geändert wird und dies wiederum initialisierend an die Steuereinheit mitgeteilt wird.

Vorzugsweise wird das aus dem gefüllten Spülbehälter überlaufende Kondensat in den Sammelbehälter geleitet. Der Spülbehälter ist somit insbesondere so in dem Sammelbehälter angeordnet, dass der Sammelbehälter quasi als Überlaufbecken für den Spülbehälter dient. Dadurch kann eine hochfunktionale Flüssigkeitssammeivorrichtung geschaffen werden, welche einerseits ausreichend Spülflüssigkeit zur Verfügung stellt und darüber hinaus jedoch die nicht benötigte Menge effektiv dahingehend sammelt, dass das weitere Auffang- und Sammelsystem der Spülflüssigkeitseinrichtung, insbesondere eine zur Flüssigkeitsansammlung vorgesehene Bodengruppe des Hausgeräts bzw. der Spülflüssigkeitseinrichtung, nicht überläuft.

Vorzugsweise wird die Spülflüssigkeit, also das in dem Sammelbehälter gesammelte Kondensat, in einen Trap des externen Abwassersystems geleitet, wenn die Spülflüssigkeitseinrichtung mit dem externen Abwassersystem verbunden wird. Eine effektive Ableitung des nicht mehr benötigten Kondensats bzw. der Spülflüssigkeit kann dadurch einfach und aufwandsarm erfolgen, wenn eine Anbindung der Spülflüssigkeitseinrichtung an das externe Abwassersystem gegeben ist. Durch die Ableitung in den Trap, welcher auch als Siphon oder Geruchsverschluss beispielsweise unter einem Waschbecken angeordnet ist, kann dies auch platzsparend und hygienisch erfolgen.

Vorzugsweise wird zum Ablauf des im Sammelbehälter gesammelten Kondensats ein Verschluss, insbesondere ein an der tiefsten Stelle des Sammelbehälters angeordneter Verschluss, des Sammelbehälters bei der ersten Inbetriebnahme der Spülflüssigkeitseinrichtung geöffnet, wenn die Spülflüssigkeitseinrichtung mit dem externen Abwassersystem zur Kondensatentsorgung verbunden wird. Insbesondere ist dieser Verschluss manuell durch einen Nutzer der Einrichtung bzw. des Geräts einmalig zu öffnen und dieser Verschluss bleibt dann im Weiteren auch offen. Dadurch kann eine selbständige Entleerung des Sammelbehälters stets gewährleistet werden. Dadurch wird auch erreicht, dass keine Flüssigkeitsreste im Sammelbehälter verbleiben, was insbesondere deshalb vorteilhaft ist, da bei einer Anschlussart, bei der die Spülflüssigkeitseinrichtung mit einem externen Abwassersystem verbunden ist, der Nutzer der Einrichtung den Kondensatbehälter, umfassend den Spülbehälter und den Sammelbehälter, nicht mehr entleert und nicht mehr aus der Einrichtung entfernt.

Auch dies bezüglich kann hohen hygienischen Ansprüchen Rechnung getragen werden.

Vorzugsweise wird die Spülflüssigkeit nach dem Durchleiten durch den Wärmetauscher in den Sammelbehälter geleitet, wenn die Spülflüssigkeitseinrichtung zur Kondensatentsorgung nicht an das externe Abwassersystem angeschlossen wird. Auch dann, wenn ein Kompressor-Wärmepumpentrockner aufgrund der Gegebenheiten nicht mit einem externen Abwassersystem verbunden werden kann, kann dennoch die Sammlung des nicht mehr benötigten Kondensats bzw. der nicht mehr benötigten Spülflüssigkeit zuverlässig und hygienisch erfolgen. Bei einer derartigen Ausführung wird dann im Nachgang zum Pflegeprozess der Kondensatbehälter aus der Spülflüssigkeitseinrichtung entnommen und die Flüssigkeitsentsorgung erfolgt dann durch den Nutzer der Einrichtung bzw. des Geräts.

Vorzugsweise wird die Spülflüssigkeit nach dem Durchleiten durch den Wärmetauscher in die Bodengruppe des Hausgeräts geleitet, und von dort abhängig von der Anschlussart der Spülflüssigkeitseinrichtung automatisch in das externe Abwassersystem oder in den Sammelbehälter geleitet.

Vorzugsweise wird der in der Bodengruppe aufgrund der zulaufenden Flüssigkeit aus dem Spülbehälter und dem Sammelbehälter ansteigende Füllstand detektiert und die in der Bodengruppe angesammelte Flüssigkeit wird erst bei einem Erreichen eines Füllstand-Schwellwerts abgeleitet. Dadurch kann eine Betriebsoptimierung der Spülflüssigkeitseinrichtung bzw. eines Hausgeräts erreicht werden. Darüber hinaus kann ein Überlaufen der Bodengruppe effektiv verhindert werden. Zur Detektion des Füllstands kann insbesondere eine entsprechende Sensorik vorgesehen sein.

Vorzugsweise wird das Spülen des Wärmetauschers zumindest zweimal durchgeführt, wobei nach dem ersten Spülen die durch den Wärmetauscher geleitete Spülflüssigkeit wieder in den Spülbehälter geleitet wird, und erst nach dem letzten Spüldurchlauf die Spülflüssigkeit abhängig von der Anschlussart der Spülflüssigkeitseinrichtung in den Sammelbehälter oder in das externe Abwassersystem geleitet wird. Die Effektivität des Spülvorgangs kann durch die Mehrfachnutzung der Spülflüssigkeit verbessert werden und darüber hinaus auch die Entsorgung der dann nicht mehr benötigten Spülflüssigkeit und des Kondensats effektiv gewährleistet werden.

Vorzugsweise wird die in der Bodengruppe gesammelte Flüssigkeit so lange in den Spülbehälter gepumpt, bis die Anzahl der Spülzyklen beendet ist, und nach dem Spülen des Wärmetauschers wird beim Erreichen des Füllstand-Schwellwerts in der Bodengruppe die darin gesammelte Flüssigkeit in den Traps des Abwassersystems gepumpt, wenn die Spülflüssigkeitseinrichtung zur Kondensatentsorgung mit dem Abwassersystem verbunden ist. Auch diese Vorgehensweise trägt zur Optimierung der Abläufe beim Spülen und Entsorgen insbesondere bei einem Kompressor-Wärmepumpentrockner bei.

Bei einem erfindungsgemäßen Hausgerät zur Pflege von Wäschestücken umfassend eine Spülflüssigkeitseinrichtung, mit welcher während eines Pflegeprozesses erzeugtes Kondensat als Spülflüssigkeit in einem Spülbehälter sammelbar und betriebsphasenspezifisch zum Entfernen von Flusen aus einem Wärmetauscher einer Wärmepumpe des Hausgeräts durch diesen leitbar ist, sind abhängig von einer spezifischen Anschlussart der Spülflüssigkeitseinrichtung die durch den Wärmetauscher geleitete Spülflüssigkeit zur Flüssigkeitsentsorgung automatisch in einen Sammelbehälter der Spülflüssigkeitseinrichtung oder in ein externes Abwassersystems leitbar, und zusätzlich bei der ersten Inbetriebnahme der Spülflüssigkeitseinrichtung die Anschlussart initialisierbar und in einer Steuereinheit speicherbar.

Durch diese Ausgestaltung der Einrichtung kann ein hochflexibles System zum Spülen der Wärmepumpe des Hausgeräts einerseits und zum Entsorgen der nicht mehr benötigten Flüssigkeit andererseits ermöglicht werden.

Vorzugsweise ist das Kondensat in einem Spülbehälter der Spülflüssigkeitseinrichtung sammelbar, welcher zumindest bereichsweise in dem Sammelbehälter angeordnet ist, derart, dass die vom Spülbehälter überlaufende Flüssigkeit automatisch in den Sammelbehälter läuft.

Vorteilhafte Ausgestaltungen des erfindungsgemäßen Verfahrens sind als vorteilhafte Ausgestaltungen des erfindungsgemäßen Hausgeräts anzusehen.

Ein Ausführungsbeispiel der Erfindung wird nachfolgend anhand einer schematischen Zeichnung näher erläutert. Die einzige Figur zeigt ein Hausgerät zur Pflege von Wäschestücken mit einer Spülflüssigkeitseinrichtung.

Das Hausgerät zur Pflege von Wäschestücken ist ein Kompressor-Wärmepumpentrockner, welcher nachfolgend als Trockner 1 bezeichnet wird. Der Trockner 1 umfasst eine Spülflüssigkeitseinrichtung 2 mit einem Kondensatbehälter 3. Der Kondensatbehälter 3 umfasst einen Sammelbehälter 4 und einen darin angeordneten Spülbehälter 5. Der Spülbehälter 5 ist so in dem Sammelbehälter 4 positioniert, dass bei einem Überlauf des Spülbehälters 5 überlaufende Flüssigkeit automatisch in den Sammelbehälter 4 läuft.

In dem Sammelbehälter 4 ist an dessen tiefster Stelle ein Verschluss 6 ausgebildet. Der Spülbehälter 5 umfasst einen Auslass, an dem eine Leitung 7 angeordnet ist, welche zu einem Wärmetauscher 8 führt. Der Wärmetauscher 8 ist der Wärmepumpe des Trockners 1 zugeordnet.

Am unteren Ende des Kondensatbehälters 3 ist ein Stutzen 9 angeordnet, an dem ein Rücklaufschlauch 10 befestigt ist. Dieser Rücklaufschlauch 10 mündet in eine Bodengruppe 11 der Spülflüssigkeitseinrichtung 2 bzw. des Trockners 1. Darüber hinaus ist in der Bodengruppe 11 eine Pumpe 12 angeordnet, welche über eine Leitung 13 mit einem Ventil 14, insbesondere einem Magnetventil, verbunden ist. Darüber hinaus ist in der Bodengruppe 11 ein Sensor 15 zur Detektion des Füllstands der Flüssigkeit in der Bodengruppe 11 angeordnet. Die Pumpe 12, das Ventil 14 und der Sensor 15 sind mit einer elektronischen Steuereinheit 16 verbunden. Darüber hinaus ist die Steuereinheit 16 mit einer Bedieneinheit 17 des Trockners 1 verbunden, wobei die Bedieneinheit 17 vorzugsweise mehrere Bedienelemente aufweist.

In der gezeigten Ausführung ist in unmittelbarer Nähe des Aufstellorts des Trockners 1 und somit auch der Spülflüssigkeitseinrichtung 2 ein externes Abwassersystem vorhanden. Daher ist das Magnetventil 14 über eine Leitung 18 mit einem Trap 21 des externen Abwassersystems 19 verbunden. Der Trap 21 ist unter einem Waschbecken 20 angeordnet. Des Weiteren weist die Spülflüssigkeitseinrichtung 2 eine Leitung 22 von dem Ventil 14 zum Sammelbehälter 4 einerseits und zum Spülbehälter 5 andererseits auf.

Die Betriebsweise des Trockners 1 und der Spülflüssigkeitseinrichtung 2 wird nachfolgend erläutert. Der Trockner 1 wird an seinem Aufstellort in unmittelbarer Nähe zum Waschbecken 20 und zum Trap 21 aufgestellt. Aufgrund der örtlichen Gegebenheiten in dem Gebäude, insbesondere der Wohnung oder einem Haus, ist dies ermöglicht.

Der Nutzer des Trockners 1 schließt somit dann die Leitung 18 an den Trap 21 an und es ist somit eine Anschlussart gewählt, bei der die Spülflüssigkeitseinrichtung 2 mit dem externen Abwassersystem 19 verbunden ist.

Um dies auch dem Trockner 1 und auch der Spülflüssigkeitseinrichtung 2 für deren weitere Betriebsweise im Hinblick auf die Flüssigkeitsentsorgung mitzuteilen, wird diese Anschlussart initialisiert. Dazu wird vor der ersten Inbetriebnahme des Trockners 1 und nach dem Anschließen der Leitung 18 an dem Trap 21 eine spezifische Betätigung zumindest eines Bedienelements der Bedieneinheit 17 durchgeführt. Durch diese spezifische Betätigungsart erkennt die Steuereinheit 16 die Anschlussart. Diese Information wird in der Steuereinheit 16, insbesondere einer Speichereinheit der Steuereinheit 16, gespeichert und wird so lange als Grundlage für die weitere Betriebsweise herangezogen, bis eine neue Initialisierung erfolgt ist.

Indem die Anschlussart an das externe Abwassersystem 19 vom Nutzer des Trockners 1 gewählt wurde, wird bei den nachfolgenden Pflegeprozessen automatisch die nach dem Spülvorgang des Wärmetauschers 8 nicht mehr benötigte Spülflüssigkeit und das darüber hinaus in dem Sammelbehälter 4 gesammelte Kondensat über die Bodengruppe 11, die Pumpe 12, die Leitung 13 und das Ventil 14 über die Leitung 18 in den Trap 21 abgeleitet.

Wird der Trockner 1 nach dem gezeigten Anschluss und der Initialisierung in Betrieb genommen und ein entsprechender Pflegeprozess durchgeführt, so wird dabei ein Kondensat erzeugt, welches zunächst in den Spülbehälter 5 eingeleitet wird. Übersteigt in diesem Zusammenhang die erzeugte Kondensatmenge das Fassungsvermögen des Spülbehälters 5, so läuft dieser automatisch über und das überlaufende Kondensat wird in dem Sammelbehälter 4 gesammelt bzw. läuft über den Verschluss 6 und den Rücklaufschlauch 10 in die Bodengruppe 11 ab. Der Verschluss 10 ist dabei vor der ersten Inbetriebnahme durch den Nutzer manuell geöffnet.

Betriebsphasenspezifisch wird dann das im Spülbehälter 5 gesammelte Kondensat als Spülflüssigkeit für den Wärmetauscher 8 durch diesen geleitet, um die in den Wärmetauscher 8 gesammelten Flusen entfernen zu können. Die von dem Wärmetauscher 8 austretende Spülflüssigkeit wird dann ebenfalls in die Bodengruppe 11 geleitet und dort gesammelt.

Ist der Spülvorgang für den Wärmetauscher 8 so vorgesehen, dass nicht nur ein einmaliger Durchlauf mit Spülflüssigkeit vorgesehen ist, sondern zumindest zwei Spülzyklen erfolgen sollen, so kann die in der Bodengruppe 11 gesammelte Flüssigkeit über die Pumpe 12, die Leitung 13, das Ventil 14 und die Leitung 22 wieder in den Spülbehälter 5 gepumpt werden.

Ist der mehrmalige Durchlauf der Spülflüssigkeit durch den Wärmetauscher 8 beendet und somit auch der Spülvorgang beendet, wird die dann in der Bodengruppe 11 gesammelte Flüssigkeit nicht wieder in den Spülbehälter 5 gepumpt. Dieser ganze Ablauf wird dabei über die Steuereinheit 16 gesteuert. Mit dem letztmaligen Durchlauf der Spülflüssigkeit durch den Wärmetauscher 8 ist dann auch der Spülvorgang abgeschlossen, was durch die Steuereinheit 16 erkannt wird.

Im Weiteren wird dann nach Erreichen eines Füllstands-Schwellwerts in der Bodengruppe 11, welcher durch den Sensor 15 detektiert wird, ein Abpumpen der Flüssigkeit aus der Bodengruppe 11 über die Leitung 18 in den Trap 21 durchgeführt.

Bei einer in der Figur gezeigten Anschlussart mit einer direkten Verbindung mit dem externen Abwassersystem 19 kann auch gewährleistet werden, dass der Spülbehälter 5 und insbesondere auch der Sammelbehälter 4 am Ende des Pflegeprozesses stets leer sind, da der Sammelbehälter 4 über die Öffnung am Verschluss 6 vollständig entleert wird und somit keine Kondensatreste mehr darin verbleiben. Der Kondensatbehälter 3 muss somit vom Nutzer des Trockners 1 nicht mehr zum Reinigen oder Entleeren entnommen werden.

Durch die Ausgestaltung des Kondensatbehälters 3 mit dem Sammelbehälter 4 und dem darin angeordneten Spülbehälter 5 kann eine effektive Überlauffunktionalität gewährleistet werden, wodurch auch der beschränkten Aufnahmekapazität der Bodengruppe 11 Rechnung getragen werden kann.

Ist der Trockner 1 an einem Ort aufgestellt, an dem ein direkter Anschluss zum externen Abwassersystem 19 nicht möglich ist, und somit die Leitung 18 nicht realisiert werden kann, so ist auch dies vor der ersten Inbetriebnahme zu initialisieren. Dies kann analog zur Vorgehensweise, wie sie oben erläutert wurde, erfolgen.

Im Unterschied zur Flüssigkeitsentsorgung, wie sie zur Darstellung in der Figur erläutert wurde, wird dann bei einer derartigen Anschlussart nach dem Beenden des Spülvorgangs die in der Bodengruppe 11 gesammelte Flüssigkeit über die Leitung 22 in den Sammelbehälter 4 gepumpt. Bei einer derartigen Anschlussart ohne eine direkte Verbindung zum externen Abwassersystem 19 ist der Verschluss 6 geschlossen. Am Ende des Pflegeprozesses ist dann der Kondensatbehälter 3 aus der Spülflüssigkeitseinrichtung 2 und somit auch aus dem Trockner 1 zu entnehmen und eine entsprechende Entsorgung durchzuführen.

## Patentansprüche

1. Verfahren zum Betreiben eines Hausgeräts (1) zur Pflege von Wäschestücken umfassend eine Spülflüssigkeitseinrichtung (2), bei dem das während eines Pflegeprozesses erzeugte Kondensat als Spülflüssigkeit in einem Spülbehälter (5) gesammelt wird und betriebsphasenspezifisch zum Entfernen von Flusen aus einem Wärmetauscher (8) einer Wärmepumpe des Hausgeräts (1) durch diesen geleitet wird, **dadurch gekennzeichnet, dass** abhängig von einer spezifischen Anschlussart der Spülflüssigkeitseinrichtung (2) die durch den Wärmetauscher (8) geleitete Spülflüssigkeit zur Flüssigkeitsentsorgung automatisch in einen Sammelbehälter (4) der Spülflüssigkeitseinrichtung (2) oder in ein externes Abwassersystem (19) geleitet wird, und dass bei der ersten Inbetriebnahme der Spülflüssigkeitseinrichtung (2) die Anschlussart initialisiert, durch eine spezifische Betätigung zumindest eines Bedienelements des Hausgeräts
und in einer Steuereinheit (16) gespeichert wird.

2. Verfahren nach Anspruch 1, **dadurch gekennzeichnet, dass** die Initialisierung durch eine spezifische Betätigung zumindest eines Bedienelements (17) des Hausgeräts (1) durchgeführt wird.

3. Verfahren nach einem der vorhergehenden Ansprüche, **dadurch gekennzeichnet, dass** das aus dem gefüllten Spülbehälter (5) überlaufende Kondensat in den Sammelbehälter (4) läuft.

4. Verfahren nach einem der vorhergehenden Ansprüche, **dadurch gekennzeichnet, dass** die Spülflüssigkeit und das in dem Sammelbehälter (4) gesammelte Kondensat in einen Trap (21) des externen Abwassersystems (19) geleitet wird, wenn die Spülflüssigkeitseinrichtung (2) mit dem externen Abwassersystem (19) verbunden wird.

5. Verfahren nach einem der vorhergehenden Ansprüche, **dadurch gekennzeichnet, dass** zum Ablauf des in dem Sammelbehälter (4) gesammelten Kondensats ein Verschluss (6), insbesondere ein and der tiefsten Stelle des Sammelbehälters (4) angeordneter Verschluss, des Sammelbehälters (4) bei der ersten Inbetriebnahme der Spülflüssigkeitseinrichtung (2) geöffnet wird, wenn die Spülflüssigkeitseinrichtung (2) mit dem externen Abwassersystem (19) zur Kondensatentsorgung verbunden wird.

6. Verfahren nach einem der vorhergehenden Ansprüche, **dadurch gekennzeichnet, dass** die Spülflüssigkeit nach dem Durchleiten durch den Wärmetauscher (8) in den Sammelbehälter (4) geleitet wird, wenn die Spülflüssigkeitseinrichtung (2) zur Flüssigkeitsentsorgung nicht an das externen Abwassersystem (19) angeschlossen wird.

7. Verfahren nach einem der vorhergehenden Ansprüche, **dadurch gekennzeichnet, dass** die Spülflüssigkeit nach dem Durchleiten durch den Wärmetauscher (8) in die Bodengruppe (11) des Hausgeräts (1) geleitet wird und von dort abhängig von der Anschlussart der Spülflüssigkeitseinrichtung (2) automatisch in das externe Abwassersystem (19) oder in den Sammelbehälter (4) geleitet wird.

8. Verfahren nach Anspruch 7, **dadurch gekennzeichnet, dass** der in der Bodengruppe (11) aufgrund der zulaufenden Flüssigkeit aus dem Spülbehälter (5) und dem Sammelbehälter (4) ansteigende Füllstand detektiert wird und die in der Bodengruppe (11) angesammelte Flüssigkeit erst bei einem Erreichen eines Füllstand-Schwellwerts abgeleitet wird.

9. Verfahren nach einem der vorhergehenden Ansprüche, **dadurch gekennzeichnet, dass** das Spülen des Wärmetauschers (8) zumindest zweimal durchgeführt wird, wobei nach dem ersten Spülen die durch den Wärmetauscher (8) geleitete Spülflüssigkeit wieder in den Spülbehälter (5) geleitet wird, und erst nach dem letzten Spüldurchlauf die Spülflüssigkeit abhängig von der Anschlussart der Spülflüssigkeitseinrichtung (2) in den Sammelbehälter (4) oder in das externe Abwassersystem (19) geleitet wird.

10. Verfahren nach Anspruch 8 und 9, **dadurch gekennzeichnet, dass** die in der Bodengruppe (11) gesammelte Flüssigkeit so lange in den Spülbehälter (5) gepumpt wird, bis die Anzahl der Spülzyklen beendet ist, und nach dem Spülen des Wärmetauschers (8) beim Erreichen des Füllstand-Schwellwerts in der Bodengruppe (11) die darin gesammelte Flüssigkeit in den Trap (21) des Abwassersystems (19) gepumpt wird, wenn die Spülflüssigkeitseinrichtung (2) zur Kondensatentsorgung mit dem Abwassersystem (19) verbunden ist.

11. Hausgerät (1) zur Pflege von Wäschestücken umfassend eine Spülflüssigkeitseinrichtung (2), mit welcher während eines Pflegeprozesses erzeugtes Kondensat als Spülflüssigkeit in einem Spülbehälter (5) sammelbar und betriebsphasenspezifisch zum Entfernen von Flusen aus einem Wärmetauscher (8) einer Wärmepumpe des Hausgeräts (1) durch diesen leitbar ist, **dadurch gekennzeichnet, dass** abhängig von einer spezifischen Anschlussart der Spülflüssigkeitseinrichtung (2) die durch den Wärmetauscher (8) geleitete Spülflüssigkeit zur Flüssigkeitsentsorgung automatisch in einen Sammelbehälter (4) der Spülflüssigkeitseinrichtung (2) oder in ein externes Abwassersystems (19) leitbar ist, und dass bei der ersten Inbetriebnahme der Spülflüssigkeitseinrichtung (2) die Anschlussart initialisierbar und in einer Steuereinheit (16) speicherbar ist.

12. Hausgerät (1) nach Anspruch 11, **dadurch gekennzeichnet, dass** das Kondensat in einem Spülbehälter (5) sammelbar ist, welcher zumindest bereichsweise in dem Sammelbehälter (4) angeordnet ist, so dass vom Spülbehälter (5) überlaufende Flüssigkeit automatisch in den Sammelbehälter (4) läuft.

## Claims

1. Method for operating a household appliance (1) for cleaning pieces of laundry comprising a rinsing liquid device (2), in which the condensate generated during a cleaning process is collected as rinsing liquid in a rinsing container (5) and is guided specific to the operating phase for removing lint from a heat exchanger (8) of a heat pump of the household appliance (1) through said heat pump, **characterised in that** as a function of a specific connection type of the rinsing liquid device (2), the rinsing liquid guided through the heat exchanger (8) is automatically guided into a collection container (4) of the rinsing liquid device (2) or into an external waste water system (19) for liquid disposal purposes and that by a specific actuation of at least one operating element of the household appliance the connection type is initialised and stored in a control unit (16) during the initial commissioning of the rinsing liquid device (2).

2. Method according to claim 1, **characterised in that** the initialisation is implemented by a specific actuation of at least one control element (17) of the household appliance (1).

3. Method according to one of the preceding claims, **characterised in that** the condensate overflowing out of the filled washing container (5) runs into the collection container (4).

4. Method according to one of the preceding claims, **characterised in that** the rinsing liquid and the condensate collected in the collection container (4) is guided into a trap (21) of the external waste water system (19), if the rinsing liquid device (2) is connected to the external waste water system (19).

5. Method according to one of the preceding claims, **characterised in that** a closure (6), in particular a closure arranged on the lowest point in the collection container (4), of the collection container (4) is opened during the initial commissioning of the rinsing liquid device (2) in order to drain the condensate collected in the collection container (4), if the rinsing liquid device (2) is connected to the external waste water system (19) for condensate disposal purposes.

6. Method according to one of the preceding claims, **characterised in that** the rinsing liquid is guided into the collection container (4) after passing through the heat exchanger (8), if the rinsing liquid device (2) is not connected to the external waste water system (19) for liquid disposal purposes.

7. Method according to one of the preceding claims, **characterised in that** the rinsing liquid is guided into the floor assembly (11) of the household appliance (1) after passing through the heat exchanger (8) and is automatically guided from there into the external waste water system (19) or collection container (4) as a function of the connection type of the rinsing liquid device (2).

8. Method according to claim 7, **characterised in that** the fill level increasing in the floor assembly (11) as a result of the inflowing liquid from the rinsing container (5) and the collection container (4) is detected and the liquid collected in the floor assembly (11) is only drained when a fill level threshold value is reached.

9. Method according to one of the preceding claims, **characterised in that** the rinsing of the heat exchanger (8) is carried out at least twice, with, after the first rinsing process, the rinsing liquid guided through the heat exchanger (8) being guided back into the rinsing container (5), and the rinsing liquid being guided into the collection container (4) or into the external waste water system (19) only after the last rinsing cycle as a function of the connection type of the rinsing liquid device (2).

10. Method according to claim 8 and 9, **characterised in that** the liquid collected in the floor assembly (11) is pumped into the rinsing container (5) until the number of rinsing cycles is terminated and the liquid collected in the floor assembly (11) after rinsing the heat exchanger (8) is pumped into the trap (21) of the waste water system (19) once the fill level threshold value in said floor assembly (11) has been reached, if the rinsing liquid device (2) is connected to the waste water system (19) for condensate disposal purposes.

11. Household appliance (1) for cleaning pieces of laundry comprising a rinsing liquid device (2), with which condensate generated during a cleaning process is collected as rinsing liquid in a rinsing container (5) and is guided specific to the operating phase for removing lint from a heat exchanger (8) of a heat pump of the household appliance (1) through said heat pump, **characterised in that** the rinsing liquid guided through the heat exchanger (8) is automatically guided into a collection container (4) of the rinsing liquid device (2) or into an external waste water system (19) for liquid disposal purposes as a function of a specific connection type of the rinsing liquid device (2) and that the connection type can be initialised and stored in a control unit (16) during the initial commissioning of the rinsing liquid device (2).

12. Household appliance (1) according to claim 11, **characterised in that** the condensate can be collected in a rinsing container (5), which is arranged at least in regions in the collection container (4), so that liquid overflowing from the rinsing container (5) automatically runs into the collection container (4).

## Revendications

1. Procédé de fonctionnement d'un appareil ménager (1) destiné à l'entretien du linge comprenant un dispositif à liquide de rinçage (2), dans lequel le condensat généré pendant un processus d'entretien est collecté en tant que liquide de rinçage dans une cuve de rinçage (5) et est dirigé de manière spécifique aux phases de fonctionnement en vue de l'enlèvement de peluches dans un échangeur de chaleur (8) d'une pompe à chaleur de l'appareil ménager (1) à travers l'échangeur de chaleur, **caractérisé en ce que,** en fonction d'un type de raccordement spécifique du dispositif à liquide de rinçage (2), le liquide de rinçage dirigé à travers l'échangeur de chaleur (8) en vue d'une élimination de liquide est dirigé automatiquement dans une cuve de collecte (4) du dispositif à liquide de rinçage (2) ou dans un système à eaux usées externe (19), et **en ce que** lors de la première mise en service du dispositif à liquide de rinçage (2) le type de raccordement est initialisé par le biais d'un actionnement spécifique d'au moins un élément de commande de l'appareil ménager et est mis en mémoire dans une unité de commande (16).

2. Procédé selon la revendication 1, **caractérisé en ce que** l'initialisation est exécutée par le biais d'un actionnement spécifique d'au moins un élément de commande (17) de l'appareil ménager (1).

3. Procédé selon l'une des revendications précédentes, **caractérisé en ce que** le condensat débordant de la cuve de rinçage (5) remplie s'écoule dans la cuve de collecte (4).

4. Procédé selon l'une des revendications précédentes, **caractérisé en ce que** le liquide de rinçage et le condensat collecté dans la cuve de collecte (4) sont dirigés dans un siphon (21) du système à eaux usées externe (19), lorsque le dispositif à liquide de rinçage (2) est relié au système à eaux usées externe (19).

5. Procédé selon l'une des revendications précédentes, **caractérisé en ce que** pour l'évacuation du condensat collecté dans la cuve de collecte (4) une fermeture (6), en particulier une fermeture disposée au niveau du point le plus profond de la cuve de collecte (4), de la cuve de collecte (4) est ouverte lors de la première mise en service du dispositif à liquide de rinçage (2), lorsque le dispositif à liquide de rinçage (2) est relié au système à eaux usées externe (19) en vue de l'élimination du condensat.

6. Procédé selon l'une des revendications précédentes, **caractérisé en ce que** le liquide de rinçage est dirigé dans la cuve de collecte (4) après le passage à travers l'échangeur de chaleur (8), lorsque le dispositif à liquide de rinçage (2) en vue de l'élimination de liquide n'est pas raccordé au système à eaux usées externe (19).

7. Procédé selon l'une des revendications précédentes, **caractérisé en ce que** le liquide de rinçage est dirigé après le passage à travers l'échangeur de chaleur (8) dans le bloc de fond (11) de l'appareil ménager (1) et de là en fonction du type de raccordement du dispositif à liquide de rinçage (2) est dirigé automatiquement dans le système à eaux usées externe (19) ou dans la cuve de collecte (4).

8. Procédé selon la revendication 7, **caractérisé en ce que** l'état de remplissage augmentant dans le bloc de fond (11) en raison du liquide affluant depuis la cuve de rinçage (5) et la cuve de collecte (4) est détecté et le liquide collecté dans le bloc de fond (11) est dérivé seulement lorsqu'une valeur seuil d'état de remplissage est atteinte.

9. Procédé selon l'une des revendications précédentes, **caractérisé en ce que** le rinçage de l'échangeur de chaleur (8) est réalisé au moins deux fois, dans lequel après le premier rinçage le liquide de rinçage dirigé à travers l'échangeur de chaleur (8) est redirigé dans la cuve de rinçage (5), et seulement après le dernier passage de rinçage le liquide de rinçage est dirigé en fonction du type de raccordement du dispositif à liquide de rinçage (2) dans la cuve de collecte (4) ou dans le système à eaux usées externe (19).

10. Procédé selon la revendication 8 et 9, **caractérisé en ce que** le liquide collecté dans le bloc de fond (11) est pompé dans la cuve de rinçage (5) jusqu'à ce que le nombre de cycles de rinçage soit terminé, et après le rinçage de l'échangeur de chaleur (8), lorsque la valeur seuil d'état de remplissage dans le bloc de fond (11) est atteinte, le liquide collecté dans celui-ci est pompé dans le siphon (21) du système à eaux usées (19), lorsque le dispositif à liquide de rinçage (2) est relié au système à eaux usée (19) en vue de l'élimination du condensat.

11. Appareil ménager (1) destiné à l'entretien du linge comprenant un dispositif à liquide de rinçage (2), avec lequel pendant un processus d'entretien un condensat généré peut être collecté en tant que liquide de rinçage dans une cuve de rinçage (5) et de manière spécifique aux phases de fonctionnement en vue de l'enlèvement de peluches dans un échangeur de chaleur (8) d'une pompe à chaleur de l'appareil ménager (1) dirigeable à travers l'échangeur de chaleur, **caractérisé en ce que**, en fonction d'un type de raccordement spécifique du dispositif à liquide de rinçage (2) le liquide de rinçage dirigé à travers l'échangeur de chaleur (8) en vue de l'élimination de liquide peut être dirigé automatiquement dans une cuve de collecte (4) du dispositif à liquide de rinçage (2) ou dans un système à eaux usées externe (19), et **en ce que** lors de la première mise en service du dispositif à liquide de rinçage (2) le type de raccordement peut être initialisé et mis en mémoire dans une unité de commande (16).

12. Appareil ménager (1) selon la revendication 11, **caractérisé en ce que** le condensat peut être collecté dans une cuve de rinçage (5), laquelle est disposée au moins par endroits dans la cuve de collecte (4), de sorte que le liquide débordant de la cuve de rinçage (5) passe automatiquement dans la cuve de collecte (4).
